# EUROPÄISCHE PATENTSCHRIFT

(11) **EP 0 374 777 B1**
(45) Veröffentlichungstag und Bekanntmachung des Hinweises auf die Patenterteilung: **13.03.1996**
(21) Anmeldenummer: 89123320.7
(22) Anmeldetag: 16.12.1989
(51) Int. Cl.: H01H 37/32

(54) **Warmluftgerät**
Hot air device
Dispositif à air chaud

(30) Priorität: 23.12.1988 DE 8815980 U
(43) Veröffentlichungstag der Anmeldung: 27.06.1990
(73) Patentinhaber: Fritz Eichenauer GmbH & Co. KG, D-76870 Kandel (DE)
(72) Erfinder: Starck, Roland, D-6729 Bellheim (DE); Roller, Hanno, D-6744 Kandel (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 2 139 852
- US-A- 3 483 360
- US-A- 3 594 675
- PATENT ABSTRACTS OF JAPAN vol. 13, no. 123 (E--733)(3471) 27 März 1989, & JP-A- 63 291333 (SUMITTOMO ELECTRIC IND LTD) 29 November 1988,

## Beschreibung

Die Erfindung betrifft ein Warmluftgerät nach dem Oberbegriff des Anspruchs 1 (siehe US-A-3483 360).

Der bei Überhitzung die Stromzufuhr unterbrechende Schalter, speziell ein Temperaturwächter, wird beim Stand der Technik durch einen offenliegenden Bimetallfühler geschaltet. Es können zwar Temperaturwächter mit Schaltfedern mit zwei stabilen Positionen, nämlich in Schließ- und Öffnungsstellung, geschaffen werden. In Warmluftgeräten mit offenen Schaltern werden derartige Schalter allerdings nicht eingesetzt. Die bewegliche Kontaktfeder bleibt vielmehr lediglich so lange in Offenstellung, wie sie durch das Bimetallelement in dieser gehalten wird. Nach Abkühlung des Bimetallelements geht dieses wieder in seine Ausgangslage zurück, so daß der Stromkreis im Heizkörper wieder geschlossen werden kann. Wenn die Ursachen, die zur Überhitzung des Geräts führten, nicht behoben sind, so kommt es aufgrund erneuten unzulässigen Temperaturanstiegs wiederum zu einer Abschaltung, also insgesamt zu einem Takten des Schalters. Diese wiederholten Schaltungen können durch Überhitzung der Kontaktfläche zum Abbrennen derselben oder zum Verschmelzen der beiden einander berührenden Kontakte führen, wodurch eine Abschaltung und damit eine Temperaturüberwachung nicht mehr gegeben ist. Hierdurch kann es zur Zerstörung des Heizkörpers und des Gerätes, in dem dieser eingebaut ist, kommen. Weiterhin besteht die Gefahr von Bränden.

Es wurde schon vorgeschlagen, zur Vermeidung des Taktens parallel zum Schaltkontakt ein PTC-Element zu schalten. Durch dieses fließt bei geöffnetem Schalter der Strom, erwärmt das PTC-Element, so daß dieses aufgrund der von ihm abgegebenen Wärme das Bimetallelement in seiner Hochtemperaturstellung und damit den Schalter offen hält. Hierdurch wird der Schalter so lange offen gehalten, bis der Netzstecker gezogen wird bzw. die Fehlerquelle beseitigt ist.

Bei allen Temperaturwächtern ist nachteilig, daß sie die Überhitzungstemperaturen nur punktförmig oder lokal im Gerät erfassen können. Eine definierte Abschaltung ist daher nicht erreichbar. Entweder muß der Schalter so empfindlich eingestellt sein, daß er schon frühzeitig, d.h. bei eigentlich unkritischen Temperaturen abschaltet, wenn die lokale Temperaturerhöhung unmittelbar in seiner Nähe erfolgt oder aber es besteht die Gefahr, daß bei entfernten Temperaturerhöhungen der Schalter trotz Erreichen kritischer Temperaturen noch nicht abschaltet.

Es wurde daher schon vorgeschlagen, mehrere Regler an verschiedenen Stellen in einem Gerät anzuordnen, um die Temperaturen an möglichst vielen Stellen des Geräts zu erfassen.

Abgesehen davon, daß dies einen erheblichen Mehraufwand mit den hierdurch verbundenen Mehrkosten bedingt, ist letztendlich hierdurch auch nur eine Mehrpunkttemperaturerfassung gegeben.

Die US-A-3 483 360 zeigt einen Warmluftheizkörper in Form eines Raumheizkörpers, der offenbar im Fußleistenbereich in gestreckter Weise angeordnet ist. Parallel zu dem gestreckten Heizkörper ist ein Sensordraht aus Memory-Metall gespannt, der bei Überschreiten einer vorgegebenen Temperatur einen Schaltvorgang zur Unterbrechung des zum Heizkörper führenden Stromkreises auslösen kann. Der Memory-Draht erstreckt sich dabei über die gesamte Länge des Heizkörpers. Hierdurch kann er auch bei lokalen Überhitzungen eine Schaltfunktion ausüben. Da außerdem ein in einer Fußbodenleiste angeordneter, gestreckter Heizkörper ohne weiteres eine größere Länge aufweist, ist auch ein über den gesamten Heizkörper hin gestreckter Draht mit einer für einen hinreichenden Schaltvorgang hinreichenden Länge versehen.

Der Erfindung liegt die Aufgabe zugrunde, ein kompaktes Warmluftgerät mit einem kompakten Heizkörper zu schaffen, bei dem in konstruktiv und fertigungsmäßig einfacher Ausgestaltung ebenfalls in sicherer Weise Übertemperaturen erfaßt und damit ein Sicherheitsschaltvorgang ausgelöst werden kann.

Erfindungsgemäß wird die genannte Aufgabe bei einem Warmluftgerät der eingangs genannten Art durch die kennzeichnenden Merkmale des Anspruchs 1 gelöst.

Insbesondere kommen äußerst homogene Legierungen mit gerichteten Kristallen als Memory-Material zum Einsatz.

Herkömmliche Titan-Nickel-Legierungen mit ungeordneter Struktur sind seit langer Zeit bekannt und wurden als Federn mit einer herkömmlichen Gegenfeder eingesetzt, wobei die Ti-Ni-Feder ihre Federkonstante mit der Umgebungstemperatur ändert und ihre Konstante bei tiefen Temperaturen unter der Konstante der herkömmlichen Feder und bei hohen Temperaturen über dieser liegt, so daß hierdurch Schaltkontakte geschaltet werden konnten (DE-OS 29 12 361, DE-OS 21 39 852). Abgesehen davon, daß diese Schalter auch nur lokale Temperaturänderungen feststellen können, kann bei ihnen ein Takten nicht vermieden werden, da die relative Stärke der Federkräfte beider Federn jeweils mit Temperaturänderungen wechselt, so daß hierdurch ein Takten gegeben sein kann.

Unter einer äußerst homogenen Titan-Nickel-Legierung wird eine Legierung verstanden, bei der die einzelnen Kristalle im Draht gerichtet sind. Eine derartige äußerst homogene Titan-Nickel-Legierung ist mit den bisher bekannten Nitinol-Verbindungen nicht vergleichbar, wie weiter unten genauer erläutert wird.

Der Titan-Nickel-Draht ist im Warmluftgerät derart befestigt, daß ein Ende relativ zur Trägerplatte, ggfls. direkt an dieser, fixiert ist, während das andere Ende frei beweglich und mit einem Schaltkontakt verbunden ist, so daß es aufgrund von Längenänderungen des Drahtes diesen betätigen kann.

Der Schalter sitzt wie üblich im Stromversorgungskreis für den Heizleiter des Warmluftgeräts.

Durch die Ausgestaltung kann eine Temperaturerfassung über größere Bereiche, beispielsweise über die Länge des Nickel-Titan-Drahtes erfolgen. Die Ausgestaltung bietet den weiteren Vorteil, daß selbst durch ein Ziehen des Netzsteckers eine Wiedereinschaltung nicht möglich ist. Insbesondere kann vorgesehen sein, daß das Drahtstück teilbogenförmig innerhalb der durch den Heizleiter bestimmten Kontur geführt ist und/oder daß das Drahtstück teilbogenförmig um die Außenleiterkontur des Heizleiters geführt ist.

Auch bei lokalen Temperaturerhöhungen kann sich der eingesetzte Nickel-Titan-Faden zusammenziehen. Er behält seine Form auch bei erneutem Unterschreiten seiner Schalttemperatur, bis er wieder mechanisch in seine ursprüngliche Länge gezogen wird, was durch einen rücksetzbaren Mikroschalter möglich ist.

Der Stromschalter bleibt also so lange unterbrochen, bis über eine mechanische Rückstellung die ursprüngliche Länge des Nickel-Titan-Drahtes wieder hergestellt wird. Damit ist gewährleistet, daß bei nachfolgender Abkühlung ein selbsttätiges Wiedereinschalten nicht erfolgen kann.

In der Praxis werden vorzugsweise Drähte mit Nickel-Titan-Legierung für Übergangstemperaturen von 80° C bis 110° C eingesetzt. Bei Ersatz des Nickelanteils durch Palladium werden gegenwärtig Übergangstemperaturen bis zu 170° C erreicht.

Weitere Vorteile und Merkmale bevorzugter Ausführungsformen der Erfindung ergeben sich aus den Ansprüchen und aus der nachfolgenden Beschreibung, in der ein Ausführungsbeispiel der Erfindung unter Bezugnahme auf die Zeichnung im einzelnen erläutert ist. Dabei zeigt:
- Figur 1: einen Heizkörper für ein Warmluftgerät in Seitenansicht; und
- Figur 2: einen Schnitt entlang der Linie II-II, insbesondere durch einen Umlenkpunkt für den sich unter Temperaturerhöhung kontrahierenden Draht.

In der Fig. 1 ist ein Heizkörper 1 zur Erwärmung von Luft dargestellt, wie er sich in einem Warmluftgerät, wie insbesondere einem Heizlüfter befindet. Der Heizkörper 1 weist einen kreisscheiben- oder kreisringförmigen Heizleiterträger 2 aus Isoliermaterial auf. Auf dem Heizleiterträger 2 sind Heizwiderstandsdrähte 3 mittels Nieten 4 befestigt. Die Drähte 3 erstrecken sich von ihren Befestigungspunkten im wesentlichen radial oder sternförmig nach außen, so daß der Heizleiter 3 insgesamt mäander-oder zick-zack-förmig um den Heizleiterträger 2 herumgeführt ist. Der Heizleiter 3 kann auf seiner Außenseite von Gehäusewänden (nicht dargestellt) des Warmluftgeräts umgeben sein.

Entlang dem Heizleiterträger 2 ist etwa teilkreisförmig ein Draht aus einer äußerst homogenen Titan-Nickel-Legierung angeordnet, die auch als Form-Gedächtnis-Legierung bezeichnet wird.

Derartige geeignete Drähte werden beispielsweise von der Firma Toki über deren Händler Gut Linden in D-8121 Eberfing, Postanschrift: Postfach 227, D-120 Weilheim unter der Bezeichnung BioMetal vertrieben. Derartige äußerst homogene Nickel-Titan-Legierungen weisen gegenüber den bis Anfang der 80er Jahre verwendeten herkömmlichen Nickel-Titan-Legierungen, die unter der Bezeichnung Nickinol bekannt waren, eine wesentlich höhere Homogenität und Uniformität der Kristallstruktur, insbesondere keine willkürliche Verteilung der Kristalldomänen, sondern deren gerichtete Anordnung auf. Dies führt dazu, daß die äußerst homogenen Titan-Nickel-Legierungen keine lokalen Überhitzungen oder Extra-Heiße-Stellen bilden, die zu Ermüdungen und bleibender Verformung des Materials führen könnten, sondern vielmehr seine Form-Gedächtnis-Charakteristik auch über Millionen von Zyklen beibehält. Durch die Ausrichtung werden Wanderungen oder Verlagerungen zwischen benachbarten Metalldomänen vermieden, die Härtung, Ermüdung und Bruch bedingen könnten.

Der Titan-Nickel-Draht 5 ist mit einem Ende am Heizleiterträger 2 durch eine mechanische Befestigung 6 direkt fest angebracht. Er könnte auch mittelbar oder indirekt zum Heizleiterträger 2 fixiert sein, beispielsweise an einem diesen umgebenden Gehäuseteil des Warmluftgerätes, an mit dem Heizleiterträger 2 verbundenen starren Streben oder in ähnlicher Weise. Wesentlich ist auf jeden Fall, daß das genannte Ende 5a des Nickel-Titan-Drahtes relativ zum Heizleiterträger fixiert ist. Der Nickel-Titan-Draht 5 erstreckt sich von der Festlegungsstelle 6 im dargestellten Ausführungsbeispiel über Umlenkstellen 8 bis zum Hebelarm 9 eines Mikroschalters 10, an dem der Draht 5 mit seinem dem festgelegten Ende 5a abgewandten freien Ende 7 befestigt ist.

Während die Umlenkstellen grundsätzlich in einfachster Weise durch Stifte oder am Heizleiterträger 2 befestigte Ösen, durch die der Draht 5 hindurchgeführt ist, gebildet werden könnten, sieht die in Fig. 2 dargestellte bevorzugte Ausgestaltung vor, daß am Heizleiterträger 2 mittels einem Niet 13 eine Umlenkscheibe 14 angebracht ist, die in ihrem Außenumfang in bevorzugter Weise eine Nut 12 aufweist, in der der Draht 5 einliegt. Die Scheibe 14 kann am Niet 13 drehbar befestigt sein.

Der Mikroschalter 10 ist ein herkömmlicher Mikroschalter mit Rückstellmöglichkeit, der nach Öffnen seines Kontaktes wieder von Hand in den geschlossenen Zustand übergeführt werden kann.

Wenn sich im Bereich des Nickel-Titan-Drahtes 5 eine gegenüber den normalen Betriebsbedingungen des Heizkörpers 1 bzw. des Warmluftgeräts, in dem dieser eingesetzt ist, erhöhte Temperatur ergibt, so kontrahiert der Nickel-Titan-Draht 5 und öffnet damit den Mikroschalter 10, so daß die Stromzufuhr zum über diesen versorgten Heizleiter 3 unterbrochen wird und dieser abkühlen kann. Über seinen Rückstellknopf (nicht dargestellt), kann der Mikroschalter 10 dann, nachdem die Bedingungen, die zum Abschalten geführt haben, wie ein über dem Warmluftgerät zum Trocknen gehängtes Handtuch etc.,wieder manuell eingeschaltet werden.

## Patentansprüche

1. Warmluftgerät mit einem Heizkörper (1) mit einem Heizleiterträger (2) und einem von diesem getragenen Heizleiterdraht (3) und mit einem Überhitzungsschutz, wobei sich in der Stromversorgung des Heizleiterdrahts (3) ein durch ein temperaturempfindliches Teil beaufschlagter Schalter (10) befindet, wobei das temperaturempfindliche Teil ein gegenüber seinen Querschnittsabmessungen wesentlich längeres Drahtstück (5) aus Memory-Metall ist, das über einen größeren Bereich des Heizkörpers (1) gespannt ist, dadurch gekennzeichnet, daß das Drahtstück (5) einseitig mit einem Ende (5a) relativ zum Heizleiterträger (2) festgelegt ist und mit seinem anderen freien Ende (7) an einem beweglichen Schaltteil (9) des Schalters (10) angreift und daß das Drahtstück (5) teilbogenförmig entlang der Außenkontur des Heizleiters (3) über drehbare Umlenkscheiben (14) an Umlenkstellen (8) geführt ist.

2. Gerät nach Anspruch 1, dadurch gekennzeichnet, daß das Drahtstück (5) teilbogenförmig innerhalb der durch den Heizleiter (3) bestimmten Kontur geführt ist.

3. Gerät nach einem der Ansprüche 1 oder 2, dadurch gekennzeichnet, daß das Drahtstück teilbogenförmig um die Außenleiterkontur des Heizleiters (3) geführt ist.

4. Gerät nach einem der Ansprüche 1 bis 3, dadurch gekennzeichnet, daß die Umlenkscheiben (14) mit das Drahtstück (5) aufnehmenden Nuten (12) versehen sind.

5. Gerät nach Anspruch 1, dadurch gekennzeichnet, daß bei einem Heizkörper (1) mit zylindrischer Kontur das Drahtstück (5) axial oder koaxial gespannt ist.

6. Gerät nach einem der Ansprüche 1 bis 5, dadurch gekennzeichnet, daß das Drahtstück (5) aus hochhomogenem Material besteht.

7. Gerät nach einem der Ansprüche 1 bis 6, dadurch gekennzeichnet, daß das Drahtstück (5) aus Material mit gerichteten Kristallen besteht.

8. Gerät nach einem der Ansprüche 5 bis 7, dadurch gekennzeichnet, daß das Drahtstück (5) aus einer Titan-Nickel-Legierung besteht.

9. Gerät nach einem der Ansprüche 5 bis 7, dadurch gekennzeichnet, daß das Drahtstück (5) aus einer Palladium-Titan-Legierung besteht.

## Claims

1. Hot air device with a heater (1) having a heating conductor support (2) and a heating conductor wire (3) supported by it and having an overheating protection, the power supply of the heating conductor wire (3) containing a switch (10) subject to the action of a temperature-sensitive part, which is a memory metal filament (5) much longer than its cross-sectional dimensions and which is stretched over a larger area of the heater (1), characterized in that one end (5a) of the filament (5) is fixed on one side relative to the heating conductor support (2), whilst acting with its other, free end (7) on a movable switching part (9) of the switch (10) and that the filament (5) is guided in part arcute manner along the outer contour of the heating conductor (3) by means of rotary deflecting pulleys (14) at deflection points (8).

2. Device according to claim 1, characterized in that the filament (5) is guided in part arcuate manner within the contour defined by the heating conductor (3).

3. Device according to one of the claims 1 or 2, characterized in that the filament is guided in part arcuate manner around the outer conductor contour of the heating conductor (3).

4. Device according to one of the claims 1 to 3, characterized in that the deflecting pulleys (14) are provided with slots (12) receiving the filament (5).

5. Device according to claim 1, characterized in that the filament (5) is axially or coaxially stretched in the case of a heater (1) with a cylindrical contour.

6. Device according to one of the claims 1 to 5, characterized in that the filament (5) is made from highly homogeneous material.

7. Device according to one of the claims 1 to 6, characterized in that the filament (5) is made from material with directional crystals.

8. Device according to one of the claims 5 to 7, characterized in that the filament (5) is made from a titanium-nickel alloy.

9. Device according to one of the claims 5 to 7, characterized in that the filament (5) is made from a palladium-titanium alloy.

## Revendications

1. Aérotherme à corps de chauffe (1) possédant un support (2) de conducteur chauffant et un câble chauffant (3) porté par ce dernier, ainsi qu'une sécurité anti-surchauffe, l'alimentation électrique du câble chauffant (3) comportant un interrupteur (10) en contact avec un capteur thermosensible, ce capteur thermosensible étant constitué d'un tronçon de câble (5) en métal à mémoire de longueur nettement plus importante que ses dimensions de section transversale, tendu au-dessus d'une zone étendue du corps de chauffe (1), caractérisé en ce que le tronçon de câble (5) est fixé par une seule de ses extrémités (5a) au support (2) de conducteur chauffant et que par son autre extrémité libre (7), il vient en contact avec une pièce mobile de commutation de l'interrupteur (10), et en ce que le tronçon de câble (5) est guidé en des points de déviation (8) selon un segment d'arc le long du contour extérieur du conducteur chauffant au moyen de plaques orientables de déviation (14).

2. Aérotherme selon la revendication 1, caractérisé en ce que le tronçon de câble (5) est guidé selon un segment d'arc à l'intérieur du profil formé par le câble chauffant (3).

3. Aérotherme selon l'une quelconque des revendications 1 ou 2, caractérisé en ce que le tronçon de câble est guidé selon un segment d'arc autour du profil extérieur du câble chauffant (3).

4. Aérotherme selon l'une quelconque des revendications 1 à 3, caractérisé en ce que les plaques de déviation (14) présentent des rainures de réception du tronçon de câble (5).

5. Aérotherme selon la revendication 1, caractérisé en ce que dans le cas d'un corps de chauffe (1) à profil cylindrique, le tronçon de câble (5) est tendu axialement ou coaxialement.

6. Aérotherme selon l'une quelconque des revendications 1 à 5, caractérisé en ce que le tronçon de câble (5) est constitué d'une matière très homogène.

7. Aérotherme selon l'une quelconque des revendications 1 à 6, caractérisé en ce que le tronçon de câble (5) est constitué d'une matière à cristaux orientés.

8. Aérotherme selon l'une quelconque des revendications 5 à 7, caractérisé en ce que le tronçon de câble (5) est constitué d'un alliage de titane et de nickel.

9. Aérotherme selon l'une quelconque des revendications 5 à 7, caractérisé en ce que le tronçon de câble (5) est constitué d'un alliage de palladium et de titane.
